# EUROPÄISCHE PATENTSCHRIFT

(11) **EP 0 813 652 B1**
(45) Veröffentlichungstag und Bekanntmachung des Hinweises auf die Patenterteilung: **17.11.1999**
(21) Anmeldenummer: 96906735.4
(22) Anmeldetag: 05.03.1996
(51) Int. Cl.: F02M 39/00, F02M 55/02, F02M 63/02

(54) **KRAFTSTOFFEINSPRITZVORRICHTUNG FÜR EINE SELBSTZÜNDENDE BRENNKRAFTMASCHINE**
FUEL INJECTION DEVICE FOR AUTO-IGNITION INTERNAL COMBUSTION ENGINES
DISPOSITIF D'INJECTION DE CARBURANT POUR MOTEURS A COMBUSTION INTERNE A ALLUMAGE SPONTANE

(30) Priorität: 09.03.1995 DE 19508445
(43) Veröffentlichungstag der Anmeldung: 29.12.1997
(73) Patentinhaber: DEUTZ Aktiengesellschaft, 51063 Köln (DE)
(72) Erfinder: MOSER, Franz, X., D-51515 Kürten (DE)
(86) Internationale Anmeldenummer: EP9600908
(87) Internationale Veröffentlichungsnummer: WO9628654

(56) Entgegenhaltungen:
- EP-A- 0 438 163
- EP-A- 0 637 682
- WO-A-87/00582
- DE-A- 3 910 794
- DE-C- 4 340 311

## Beschreibung

Die Erfindung betriffl eine Kraftstoffeinspritzvorrichtung für eine selbstzündende Brennkraftmaschine mit einer in einem Kurbelgehäuse drehbar gelagerten Kurbelwelle, an der zumindest ein einen Kolben tragendes Pleuel angelenkt ist, wobei der Kolben in einem von einem Zylinderkopf abgedeckten Zylinder bewegbar ist, wobei weiterhin die Kraftstoffeinspritzvorrichtung zumindest eine den Kraftstoff fördemde Hochdruckpumpe aufweist, die den Kraftstoff in einen Versorgungsspeicher (Common-Rail) fördert, der über zumindest ein Zumessventil mit zumindest einem Einspritzventil verbunden ist.

Eine derartige Kraftstoffeinspritzvorrichtung ist aus dem Firmenprospekt der Fa. MAN "Elektronische Einspritzung sicher bei zukünftigen Kraftstoffqualitäten" von 4/1980 bekannt. Die in diesem Dokument beschriebene Kraftstoffeinspritzvorrichtung ist ausgelegt zur Verwendung bei einem im Zweitakt-Verfahren arbeitenden Schiffs-Dieselmotor. Diese Kraftstoffeinspritzvorrichtung weist einen Kraftstoff-Druckspeicher auf, dem der unter angenähert einem konstanten Druck von ca. 700 bar stehende Kraftstoff elektronisch gesteuert zur Zuführung zu den einzelnen Einspritzventilen entnommen werden kann. Dabei ist die gesamte Steuereinrichtung so aufgebaut, daß diese zusätzlich zu der elektronischen Steuerung noch ein Arbeitsmedium in Form eines Hydraulikfluids benötigt, mit dem die einzelnen Ventile und Stellglieder betätigt werden. Zudem sind die zumindest angenähert maßstabsgerecht dargestellten Bauteile "Zylindereinheit und Hochdruckpumpe" weit voneinander entfernt angeordnet, so daß zusammen mit dem an sonstiger Stelle an der Brennkraftmaschine angeordneten Kraftstoff-Druckspeicher lange Verbindungsleitungen für den unter Druck stehenden Kraftstoff nötig sind. Dadurch ist das System insgesamt hydraulisch weich, so daß die grundsätzlich mit dem dargestellten Kraftstoffeinspritzsystem erzielbaren Vorteile nicht erreicht werden.

Eine Kraftstoffeinspritzvorrichtung mit einer im Kurbelgehäuse einer selbstzündenden Brennkraftmaschine eingesetzten Hochdruckpumpe gemäß Oberbegriff von Anspruch 1 ist aus der DE-C-4 340 311 bekannt.

Der Erfindung liegt die Aufgabe zugrunde, eine Kraftstoffeinspritzvorrichtung für eine selbstzündende Brennkraftmaschine bereitzustellen, die hydraulisch steif ausgebildet und kompakt aufgebaut ist.

Diese Aufgabe wird erfindungsgemäß durch die Merkmale gemäß Kennzeichen von Anspruch 1 gelöst.

In Weiterbildung der Erfindung ist die Hochdruckpumpe gehäuselos in das Kurbelgehäuse eingesetzt. Diese Ausbildung hat den Vorteil, daß einerseits ein separates Gehäuse für die Hochdruckpumpe eingespart wird und andererseits das Gesamtsystem dadurch mechanisch steifer wird, da durch den Wegfall eines separaten Pumpengehäuses Platz gewonnen wird, der für eine Verstärkung des Kurbelgehäuses in diesem Bereich ausgenutzt werden kann. Auch fallen durch den Wegfall des separaten Pumpengehäuses die sonst notwendigen Passungen bzw. Verbindungen von dem Pumpengehäuse zu dem Kurbelgehäuse weg, was sich zumindest hinsichtlich des Bearbeitungsaufwandes auswirkt.

In Weiterbildung der Erfindung weist die Nockenwelle Nocken zur Gaswechselventilbetätigung auf und ist über einen einzigen Zahneingriff von der Kurbelwelle angetrieben. Diese Ausbildung ist insbesondere bei einer Reihenbrennkraftmaschine vorteilhaft, da dadurch eine separate Nockenwelle zum Antrieb der Hochdruckpumpe eingespart wird. Im übrigen ist die Nockenwelle vorteilhaft so ausgebildet, daß zumindest in Teilbereichen entlang der Nockenwelle drei Nockenabschnitte direkt nebeneinander angeordnet und von Lagerstellen eingefaßt sind. Dabei werden zwei Nockenabschnitte zur Steuerung der Gaswechselventile (Ein- und Auslaß) benötigt, während der dritte Nockenabschnitt zur Betätigung der Hochdruckpumpe verwendet wird. Durch die Einfassung dieser Abschnitte von Lagerstellen wird die Nockenwelle weiter versteift, so daß von einer Verbiegung oder Verdrehung der Nockenwelle ausgehende Fehlerquellen nahezu eliminiert sind. Weiterhin kann vorgesehen sein, die Lagerstellen und die dazwischen liegenden Nockenbereiche übergangslos, d. h. ohne Einstiche ineinander übergehen zu lassen. Dadurch wird bei minimalem Raumbedarf ein weiterer Beitrag zu einer steifen Nockenwelle geleistet. Durch den Antrieb der Nockenwelle über einen einzigen Zahneingriff von der Kurbelwelle werden Verdrehungen der Nockenwelle relativ zu der Kurbelwelle, die bei bekannten Nockenwellenantrieben über mehrere Zahnräder, Zahnriemen oder Ketten auftreten, und die den erreichbaren Spitzendruck vermindern zw. die genaue Steuerung beeinträchtigen, vermieden.

In Weiterbildung der Erfindung weist die Nockenwelle zum Antrieb der Hochdruckpumpe zwei, drei oder mehr auf dem Umfang der Nockenwelle verteilte Nocken auf. Diese Ausbildung hat den Vorteil, daß bei einer einzigen Umdrehung der Nockenwelle die Hochdruckpumpe mehrfach den Versorgungsspeicher befüllen kann. Im Gegensatz zu einem Einspritzpumpenelement ist die Befüllung des Hochdruckspeichers unabhängig von dem jeweiligen Arbeitstakt, auf den das Einspritzpumpenelement zusammen mit dem Einspritzventil ausgerichtet sein muß. Darüber hinaus können die Flanken der Nocken insofem umgestaltet werden, daß die steilen Flanken bei Einspritzpumpenelementen entschärft werden, da - wie schon zuvor ausgeführt- bei den Hochdruckpumpen kein steiler Druckanstieg, wie bei Einspritzpumpenelementen zur Erfüllung von vorgegebenen Einspritzgesetzen erforderlich ist. Vielmehr können die Nokken hinsichtlich der Belastung der Hochdruckpumpe und des gesamten Systems optimiert werden. Die Anzahl der auf dem Umfang der Nockenwelle angeordneten Nocken hängt daher von den jeweiligen Gegebenheiten bei der Brennkraftmaschine (Zylinderzahl, Größe der Hochdruckpumpe usw.) ab.

In Weiterbildung der Erfindung sind zwei oder mehr Hochdruckpumpen entlang der Brennkraftmaschine verteilt angeordnet. Auch hierzu gilt das zuvor gesagte, daß hier eine Optimierung nach den zuvor genannten Parametern (Zylinderzahl, Fördervolumen der Hochdruckpumpe usw.) erfolgt.

In Weiterbildung der Erfindung erstreckt sich der Versorgungsspeicher entlang zumindest einer Zylinderreihe der Brennkraftmaschine. Dadurch wird im Zusammenwirken mit der schon zuvor dargestellten nahen Anordnung und Ausrichtung der Hochdruckpumpe hin zu einem Zylinderkopf mit dem zugeordneten Einspritzventil ein weiterer Beitrag zu einem steifen System geliefert, da durch diese Anordnung die Länge der Verbindungen von Hochdruckpumpe zu Versorgungsspeicher und von Versorgungsspeicher zu den einzelnen Einspritzventilen soweit wie möglich verringert wird. Bei einer Ausbildung der Brennkraftmaschine in V-Bauart kann erfindungsgemäß ein einziger Versorgungsspeicher in den V-Raum zwischen den beiden Zylinderreihen angeordnet sein, wobei sich diese Ausbildung insbesondere bei kleinen V-Winkeln anbietet, wenn also die beiden Zylinderreihen relativ eng zueinander ausgerichtet sind. Ansonsten ist es im Rahmen der Erfindung natürlich auch vorgesehen, zwei Versorgungsleitungen vorzusehen, wobei dann jeweils eine Versorgungsspeicher einer Zylinderreihe zugeordnet ist. In vorteilhafter Weise können der (die) Versorgungsspeicher auch im Zylinderkopf integriert sein.

In Weiterbildung der Erfindung ist der Versorgungsspeicher mit dem Hochdruckauslaß der Hochdruckpumpe über eine kurze Druckleitung verbunden. Durch diese Ausbildung wird - wie zuvor angedeutet - erreicht, daß die Verluste bzw. Druckschwankungen, die sich bei langen Druckleitungen ergeben, quasi ausgeschlossen sind. Dabei ist in weiterer Ausgestaltung der Erfindung vorgesehen, daß der Versorgungsspeicher von zwei oder mehr Hochdruckpumpen getragen wird. Diese Ausbildung ist besonders dann sinnvoll, wenn beispielsweise zwei oder drei Hochdruckpumpen vorgesehen sind, die entlang der Brennkraftmaschine verteilt angeordnet sind, beispielsweise an den beiden Enden und in der Mitte einer Zylinderreihe, wobei dann der Versorgungsspeicher direkt auf diesen Hochdruckpumpen befestigt ist. Dadurch kann ggf. auf eine separate Befestigung des Versorgungsspeichers an der Brennkraftmaschine verzichtet werden, so daß darüber hinaus auch beispielsweise eine komplette Einheit bestehend aus Hochdruckpumpen und Versorgungsspeicher vormontierbar ist und als Einheit an der Brennkraftmaschine endmontiert wird.

In Weiterbildung der Erfindung ist das Zumessventil an dem Versorgungsspeicher angeordnet oder aber in Weiterbildung der Erfindung direkt an dem Einspritzventil. Hier wird eine Lösung gewählt werden, die den jeweiligen Erfordemissen am besten genüge trägt. So ist ein direkt am Einspritzventil angeordnetes Zumessventil in der Lage, die dem Einspritzventil zuzumessende Kraftstoffmenge mengenmäßig und zeitmäßig sehr genau zu steuern, da zwischen dem Zumessventil und dem Einspritzventil keine die Zumessung negativ beeinträchtigenden Leitungen vorhanden sind. Andererseits bietet ein an dem Versorgungsspeicher angeordnetes Zumessventil wiederum die Möglichkeit, eine sehr kompakte und auch vorzufertigende bzw. vorzumontierende Einheit aus Hochdruckpumpe, Versorgungsspeicher und Zumessventilen bereitzustellen. Darüber hinaus wird durch den Wegfall des Zumessventils im Bereich des Zylinderkopfs die Bauhöhe verringert, die in vielen Anwendungsfällen kaum zur Verfügung steht. In Ausgestaltung der Erfindung können die Zumessventile zumindest weitgehend Magnetventile sein, die schon bei gebräuchlichen magnetventilgesteuerten Einspritzanlagen (MV-Systeme der Fa. KHD) Verwendung finden. Hierbei handelt es sich um Systeme, bei denen das Einspritzpumpenelement mit einem derartigen Magnetventil versehen ist, das die einem mit einem Einspritzpumpenelement bzw. Magnetventil verbundenen Einspritzventil zuzuführende Kraftstoffmenge steuert. Zur Betätigung der Zumessventile können auch Piezo-Schaltelemente herangezogen werden.

In Weiterbildung der Erfindung ist vorgesehen, daß der in der Versorgungsleitung herrschende Druck über eine hydraulische und/oder elektrische Übertragung auf eine Stelleinrichtung einwirkt, die dann die die Schrägkante verstellende Regelstange betätigt. Dabei kann in der einfachsten Ausführung vorgesehen sein, die Versorgungsleitung beispielsweise stimseitig mit einer Druckübertragungsleitung zu versehen, die in die als Druckumsetzer ausgebildete Stelleinrichtung mündet und der die Regelstange zur Verstellung der Schrägkanten steuert. Alternativ kann es aber auch vorgesehen sein, den Druck in dem Versorgungsspeicher elektrisch beispielsweise über Sensoren zu erfassen und diesen gemessenen Wert zur Verstellung der Regelstange heranzuziehen. Hierzu kann beispielsweise ein entsprechender Stellmotor, beispielsweise ein Schrittschaltmotor herangezogen werden. Genauso ist es aber auch möglich, die elektrischen Signale zur Ansteuerung einer hydraulischen Verstelleinrichtung der Regelstange heranzuziehen.

In Weiterbildung der Erfindung ist die Stelleinrichtung stimseitig der Brennkraftmaschine, insbesondere anstelle eines Drehzahlreglers angeordnet. Diese Ausbildung hat den Vorteil, daß kein zusätzlicher Platzbedarf an der Brennkraftmaschine zur Unterbringung einer derartigen Stelleinrichtung erforderlich ist. Vielmehr kann die Brennkraftmaschine insgesamt so ausgebildet sein, daß sie wahlweise mit einem konventionellen Einspritzsystem mit oder ohne der zuvor beschriebenen Magnetventiltechnik ausgerüstet wird oder aber mit dem erfindungsgemäßen System mit einem Versorgungsspeicher.

Schließlich ist in Weiterbildung der Erfindung vorgesehen, die Stelleinrichtung in eine Öffnung des Kurbelgehäuses anstelle eines Einspritzpumpenelementes einzusetzen. Wie zuvor ausgeführt wurde, werden in aller Regel nicht alle bei einer konventionellen Brennkraftmaschine vorhandenen Öffnungen für Einspritzpumpenelemente benötigt, da zur Erzeugung des Hochdrucks in dem Versorgungsspeicher weniger Hochdruckpumpen erforderlich sind. Dabei kann dann in eine nichtbenutzte Öffnung die Stelleinrichtung eingesetzt werden. Diese Stelleinrichtung ist dann prinzipiell ähnlich wie eine Hochdruckpumpe aufgebaut, wobei diese Stelleinrichtung dann selbstverständlich keinen Antrieb von der Nockenwelle aufweist. Vielmehr wird dann "quasi rückwärts" der von dem Versorgungsspeicher hydraulisch und/oder elektrisch übertragene Druck auf die Regelstange zur Steuerung der Fördermenge der anderen Hochdruckpumpen übertragen. Diese Ausbildung stellt eine besonders kompakte Ausführung dar, wobei diese Einrichtung auch mit als Träger für den Versorgungsspeicher gemäß einer der vorherigen Ausbildungen herangezogen werden kann.

Selbstverständlich kann die erfindungsgemäße Kraftstoffeinspritzvorrichtung auch mit üblichen Steckpumpen realisiert werden. Hier ist das Einspritzpumpenelement bzw. die Hochdruckpumpe in einem eigenen Pumpengehäuse angeordnet. Diese Pumpengehäuse können überwiegend im Kurbelgehäuse der Brennkraftmaschine oder teils in und teils auf demselben angeordnet sein und eine außenliegende Kraftstoffversorgung im Gegensatz zu der vorteilhaft im Kurbelgehäuse angeordneten Kraftstoffversorgung bei der zuvor geschilderten Ausbildung aufweisen. Diese Anordnung bietet den Vorteil, daß der Hochdruckraum der Hochdruckpumpe besonders nahe zusammenwirkend mit dem Versorgungsspeicher an das Einspritzventil herangezogen werden kann. Außerdem ist die Gefahr von Kraftstoffaufheizung und kurbelgehäuseinterner Kraftstoffleckage durch die außenliegende Kraftstoffversorgung vermieden.

Weitere vorteilhafte Ausgestaltungen der Erfindung sind der Zeichnungsbeschreibung zu entnehmen, in der in den Figuren dargestellte Ausführungsbeispiele der Erfindung näher beschrieben sind.

Es zeigen:
- Figur 1:: eine schematische Seiteneinsicht einer Brennkraftmaschine mit der erfindungsgemäßen Kraftstoffeinspritzvorrichtung,
- Figur 2:: eine schematische Stimansicht einer Brennkraftmaschine mit der Kraftstoffeinspritzvorrichtung, wobei der Versorgungsspeicher an der Zylinderreihe befestigt und das Zumessventil auf dem Einspritzventil angeordnet ist und
- Figur 3:: eine schematische Stimansicht der Brennkraftmaschine, wobei der Versorgungsspeicher auf der Hochdruckpumpe befestigt und gleichzeitig das Zumessventil auf dem Versorgungsspeicher angeordnet ist.

Die in Figur 1 schematisch dargestellte selbstzündende Brennkraftmaschine 1 weist in dem Ausführungsbeispiel 6 Zylinder auf, die in einer Reihe angeordnet sind. Die Brennkraftmaschine 1 ist grundsätzlich konventionell aufgebaut und weist zunächst eine Kurbelwelle 2 auf, die in dem Kurbelgehäuse 3 (siehe auch Figuren 2 und 3) gelagert ist. Weiterhin ist in dem Kurbelgehäuse 3 eine Nockenwelle 4 gelagert, wobei die Nokkenwelle 4 über einen einzigen Zahneingriff von der Kurbelwelle 2 angetrieben ist. Dazu sind stimseitig auf der Kurbelwelle 2 und der Nockenwelle 4 Zahnräder 5a, 5b angeordnet, die so ausgelegt sind, daß die Nokkenwelle 4 mit halber Kurbelwellendrehzahl angetrieben wird. Die Nokkenwelle 4 weist jedem Zylinder zugeordnete Gaswechselventilnocken 6a, 6b auf, an die sich weiterhin Nocken 7a, 7b, 7c anschließen, die im gleichen axialen Bereich der Nockenwelle 4 liegend auf dem Umfang der Nockenwelle 4 verteilt angeordnet sind (Figuren 2 und 3). Eingerahmt werden die Gaswechselnocken 6a, 6b und die Nocken 7a, 7b, 7c von Lagerstellen 8a, 8b, die sich direkt an den Gaswechselventilnocken 6a und die Nocken 7a, 7b, 7c anschließen. Dabei erfolgt der Übergang von den Lagerstellen 8a, 8b zu den einzelnen Nockenbereichen übergangslos, d.h. im wesentlichen ohne die Nockenwelle 4 schwächende Einstiche zwischen den einzelnen Nockenbereichen. Dargestellt in Figur 1 sind im übrigen nur die Lagerstellen 8a, 8b mit den dazwischenliegenden Nockenbereichen für einen Zylinder, ebenso wie die Kurbelwelle 2 nur in einem Teilbereich dargestellt ist. Beide Bauteile erstrecken sich selbstverständlich in der dargestellten Ausbildung über die gesamte Länge der Brennkraftmaschine 1.

Auf den Nocken 7a, 7b, 7c der Nockenwelle 4 läuft der Rollenstößel 9 einer Hochdruckpumpe 10 ab und treibt einen Pumpenplunger 18 an, der Kraftstoff in einen entlang der Brennkraftmaschine 1 sich erstreckenden Versorgungsspeicher 11 (Common Rail) über eine kurze Druckleitung 12 fördert (Figuren 1 und 2). Die Hochdruckpumpe 10 ist von ihrem grundsätzlichen Aufbau her ein Einspritzpumpenelement mit einer Schrägkantensteuerung. Das heißt der zuvor erwähnte Pumpenplunger 18 weist eine Schrägkante 17 auf, die je nach der Verdrehung des Pumpenplungers 18 mit einer Absteuerbohrung zusammenwirkt. Durch diese Verdrehung kann die Fördermenge der Hochdruckpumpe 10 zwischen einer Nullfördermenge und einer Maximalfördermenge variiert werden. Verstellt wird der Pumpenplunger 18 von einer Regelstange 13, die sich wiederum entlang der Brennkraftmaschine 1 erstreckt.

Beim Betrieb der Brennkraftmaschine wird nun von der Hochdruckpumpe 10 fortlaufend Kraftstoff in den Versorgungsspeicher 11 gefördert. Von diesem Versorgungsspeicher 11 zweigen entsprechend der jeweiligen Zylinderzahl der Brennkraftmaschine 1 Einspritzleitungen 14, 14' ab, die letztendlich mit einem Einspritzventil 15, 15' verbunden sind. Dabei ist gemäß dem Ausführungsbeispiel nach Figur 2 der Versorgungsspeicher 11 an dem Kurbelgehäuse 3 oder der Zylinderbank angeordnet und befestigt. Die von diesem Versorgungsspeicher 11 abzweigenden Einspritzleitungen 14 münden in einem auf dem Einspritzventil 15 angeordneten Zumessventil 16. Dieses Zumessventil 16 ist beispielsweise als ein von einer elektronischen Steuereinheit steuerbares Magnetventil ausgebildet, das entsprechend den jeweiligen Betriebsparametem den Kraflstofffluß von der Einspritzleitung 14 in das Einspritzventil 15 steuert.

Im Unterschied zu dem Ausführungsbeispiel gemäß Figur 2 ist im Ausführungsbeispiel gemäß Figur 3 der Versorgungsspeicher 11 direkt auf der Hochdruckpumpe 10 befestigt. Weiterhin ist das Zumessventil 16 seinerseits direkt auf dem Versorgungsspeicher 11 angeordnet, so daß die Einspritzleitung 14' direkt in das Einspritzventil 15' einmündet. Selbstverständlich ist auch bei diesem Ausführungsbeispiel die Möglichkeit gegeben, das Zumessventil 16 direkt an dem Einspritzventil 15 anzuordnen. Durch die dargestellte Ausbildung der Brennkraftmaschine mit einem Versorgungsspeicher 11 steht unter nahezu allen Betriebsbedingungen in dem Versorgungsspeicher der Kraftstoff unter einem angenähert gleichen Druck von beispielsweise 1.400 bar zur Verfügung und kann über die Zumessventile 16 in nahezu beliebig gesteuerter Art und Weise den Einspritzventilen 15, 15' zugeführt werden. Dadurch lassen sich das Laufverhalten der Brennkraftmaschine, insbesondere aber die Abgasemissionen und Geräuschemissionen und auch der Kraftstoffverbrauch positiv beeinflussen.

Gesteuert wird die von den Hochdruckpumpen 10 zu fördemde Menge - wie zuvor ausgeführt-durch die mit der Schrägkante 17 versehenen Pumpenplunger 18, die durch die Regelstange 13 verstellt wird. Dabei erfolgt die die Verstellung bewirkende axiale Verschiebung der Regelstange 13 durch eine Stelleinrichtung in Form eines Druckumsetzers 19, der gemäß Figur 1 an der Stimseite der Brennkraftmaschine angeordnet ist. Dieser Druckumsetzer 19 ist über eine Steuerleitung 20 mit dem Versorgungsspeicher 11 verbunden. Dabei ist dieses System so abgestimmt, daß bei einem Absinken des Drucks in dem Versorgungsspeicher 11 dieser abfallende Druck über die Steuerleitung 20 in den Druckumsetzer 19 weitergeleitet wird und dementsprechend der Druckumsetzer 19 die Regelstange 13 hin zu einer Erhöhung der Fördermenge der Hochdruckpumpen 10 verstellt. Dadurch ist in einfacher Art und Weise eine selbsttätige Druckregelung in dem Versorgungsspeicher 11 möglich. Im Rahmen der Erfindung ist es auch vorgesehen, den Druck in dem Versorgungsspeicher 11 beispielsweise durch Drucksensoren zu erfassen und diese Signale auf den Druckumsetzer 19 aufzuschalten. Dabei ist dann der Druckumsetzer 19 vorzugsweise als elektrisch betätigtes Stellelement ausgebildet. Im Rahmen der Erfindung ist es insbesondere-wie in der allgemeinen Beschreibung beschrieben - vorgesehen, die Stelleinrichtung in Form eines Druckumsetzers 19` neben einer Hochdruckpumpe 10 analog zu dieser in das Kurbelgehäuse 3 der Brennkraftmaschine einzusetzen. Dabei ist dann diese Stelleinrichtung grundsätzlich analog zu einer Hochdruckpumpe 10 ausgebildet, weist aber keinen Rollenstößel 9 auf. Vielmehr wird der von der Steuerleitung 20' der Stelleinrichtung übermittelte Druck in dem Versorgungsspeicher 11 nur zur Verstellung der Regelstange 13 verwendet.

## Patentansprüche

1. Kraftstoffeinspritzvorrichtung für eine selbstzündende Brennkraftmaschine mit einer in einem Kurbelgehäuse drehbar gelagerten Kurbelwelle, an der zumindest ein einen Kolben tragendes Pleuel angelenkt ist, wobei der Kolben in einem von einem Zylinderkopf abgedeckten Zylinder bewegbar ist. wobei weiterhin die Kraftstoffeinspritzvorrichtung zumindest eine den Kraftstoff fördernde Hochdruckpumpe aufweist, die in das Kurbelgehäuse (3) eingesetzt und hochdruckseitig in einem Bereich nahe eines Zylinders angeordnet ist und antriebsseitig von einer Nockenwelle (4) angetrieben ist und die den Kraftstoff in einen Versorgungsspeicher fördert, der über zumindest ein Ventil mit zumindest einem Einspritzventil verbunden ist,
**dadurch gekennzeichnet, daß** das Ventil ein Zumessventil (16) ist, das entsprechend den jeweiligen Betriebsparametern den Kraftstofffluß in das Einspritzventil (15) steuert, daß der im Versorgungsspeicher (Common Rail) (11) herrschende Druck zur Steuerung der Hochdruckpumpe (10) herangezogen wird, und daß die Hochdruckpumpe (10) einen Zylinder und einen in diesen bewegbaren Pumpenkolben mit einer Schrägkante aufweist und mit einer im Kurbelgehäuse (3) gelagerten Regelstange (13) zur Mengensteuerung in Wirkverbindung steht.

2. Kraftstoffeinspritzvorrichtung nach Anspruch 1,
*dadurch gekennzeichnet,* daß die Hochdruckpumpe (10) gehäuselos in das Kurbelgehäuse (3) eingesetzt ist.

3. Kraftstoffeinspritzvorrichtung nach einem der vorherigen Ansprüche,
*dadurch gekennzeichnet,* daß die Nockenwelle (4) Nocken (6a, 6b) zur Gaswechselventilbetätigung aufweist und über einen einzigen Zahneingriff von der Kurbelwelle (2) angetrieben ist.

4. Kraftstoffeinspritzvorrichtung nach einem der vorherigen Ansprüche,
*dadurch gekennzeichnet,* daß die Nockenwelle (4) zum Antrieb der Hochdruckpumpe (10) zwei, drei oder mehr auf dem Umfang der Nockenwelle (4) verteilte Nocken (7a, 7b, 7c) aufweist.

5. Kraftstoffeinspritzvorrichtung nach einem der vorherigen Ansprüche,
*dadurch gekennzeichnet,* daß zwei oder mehr Hochdruckpumpen (10) entlang der Brennkraftmaschine (1) verteilt angeordnet sind.

6. Kraftstoffeinspritzvorrichtung nach einem der vorherigen Ansprüche,
*dadurch gekennzeichnet,* daß der Versorgungsspeicher (11) sich entlang zumindest einer Zylinderreihe der Brennkraftmaschine (1) erstreckt.

7. Kraftstoffeinspritzvorrichtung nach einem der vorherigen Ansprüche,
*dadurch gekennzeichnet,* daß der Versorgungsspeicher (11) mit dem Hochdruckauslaß der Hochdruckpumpe (10) über eine kurze Druckleitung (12) verbunden ist und die Hochdruckpumpe(n) (10) je ein Druckhalteventil aufweist beziehungsweise aufweisen.

8. Kraftstoffeinspritzvorrichtung nach einem der vorherigen Ansprüche,
*dadurch gekennzeichnet,* daß der Versorgungsspeicher (11) von zwei oder mehr Hochdruckpumpen (10) getragen wird.

9. Kraftstoffeinspritzvorrichtung nach einem der vorherigen Ansprüche,
*dadurch gekennzeichnet,* daß-der Versorgungsspeicher (11) im Zylinderkopf (3a) der Brennkraftmaschine (1) integriert ist.

10. Kraftstoffeinspritzvorrichtung nach einem der vorherigen Ansprüche,
*dadurch gekennzeichnet,* daß das Zumessventil (16) an dem Versorgungsspeicher (11) angeordnet ist.

11. Kraftstoffeinspritzvorrichtung nach einem der vorherigen Ansprüche,
*dadurch gekennzeichnet,* daß das Zumessventil (16) an dem Einspritzventil (15, 15') angeordnet ist.

12. Kraftstoffeinspritzvorrichtung nach einem der vorherigen Ansprüche,
*dadurch gekennzeichnet,* daß der im Versorgungsspeicher (11) herrschende Druck über eine hydraulische und/oder elektrische Übertragung auf eine Stelleinrichtung (19) einwirkt, die mittels der Regelstange (13) die Schrägkante(n) (17) der Hochdruckpumpe(n) (10) betätigt.

13. Kraftstoffeinspritzvorrichtung nach einem der vorherigen Ansprüche,
*dadurch gekennzeichnet,* daß die Stelleinrichtung (19) an einer Stimseite der Brennkraftmaschine (1), insbesondere anstelle eines Drehzahlreglers, angeordnet ist.

14. Kraftstoffeinspritzvorrichtung nach einem der vorherigen Ansprüche,
*dadurch gekennzeichnet,* daß die Stelleinrichtung (19`) in eine Öffnung des Kurbelgehäuses (3) anstelle eines Einspritzpumpenelementes eingesetzt ist.

## Claims

1. A fuel injection device for an auto-ignition internal combustion engine comprising a crankshaft mounted for rotation in a crankcase and pivoted to at least one connecting rod bearing a piston, wherein the piston is movable in a cylinder covered by a cylinder head, wherein also the fuel injection device has at least one fuel-delivering high-pressure pump which is inserted in the crankcase (3) and disposed at the high pressure side at a region near a cylinder and driven on the drive side by a camshaft (4) and delivers fuel to a supply reservoir connected by at least one valve to at least one injection valve,
**characterised in that** the valve is a metering valve (16) which, depending on the relevant operating parameters, controls the flow of fuel into the injection valve (15) so that the pressure in the supply reservoir (common rail) (11) is used to control the high-pressure pump (10), and the high-pressure pump (10) comprises a cylinder and a pump piston movable therein and having a sloping edge and in operative connection with a control rod (13) mounted in the crankcase (3) for controlling the quantity.

2. A fuel injection device according to claim 1, **characterised in that** the high-pressure pump (10) is inserted in the crankcase (3) without a case of its own.

3. A fuel injection device according to any of the preceding claims, **characterised in that** the camshaft (4) has cams (6a, 6b) for actuating the gas change valve and is driven by a single tooth engagement by the crankshaft (2).

4. A fuel injection device according to any of the preceding claims, **characterised in that** the camshaft (4) has two, three or more cams (7a, 7b, 7c) distributed around the periphery of the camshaft (4) for driving the high-pressure pump (10).

5. A fuel injection device according to any of the preceding claims, **characterised in that** two or more high-pressure pumps (10) are distributed along the internal combustion engine (1).

6. A fuel injection device according to any of the preceding claims, **characterised in that** the supply reservoir (11) extends along at least one row of cylinders of the engine (1).

7. A fuel injection device according to any of the preceding claims, **characterised in that** the supply reservoir (11) is connected to the high-pressure outlet of the high-pressure pump (10) via a short pressure line (12) and the high-pressure pump or pumps (10) each have a pressure-holding valve.

8. A fuel injection device according to any of the preceding claims, **characterised in that** the supply reservoir (11) is supported by two or more high-pressure pumps (10).

9. A fuel injection device according to any of the preceding claims, **characterised in that** the supply reservoir (11) is incorporated in the cylinder head (3a) of the engine (1).

10. A fuel injection device according to any of the preceding claims, **characterised in that** the metering valve (16) is disposed in the supply reservoir (11).

11. A fuel injection device according to any of the preceding claims, **characterised in that** the metering valve (16) is disposed on the injection valve (15, 15').

12. A fuel injection device according to any of the preceding claims, **characterised in that** the pressure in the supply reservoir (11) acts via a hydraulic and/or electric transmission on an adjusting device (19) which, via the control rod (13) actuates the sloping edge or edges (17) of the high-pressure pump or pumps (10).

13. A fuel injection device according to any of the preceding claims, **characterised in that** the adjusting device (19) is disposed at one end face of the engine (1) more particularly instead of a speed regulator.

14. A fuel injection device according to any of the preceding claims, **characterised in that** the adjusting device (19') is disposed in an opening in the crankcase (3) instead of an injection pump element.

## Revendications

1. Dispositif d'injection de carburant pour un moteur à combustion interne à allumage non commandé, comprenant un vilebrequin monté à rotation dans un carter de vilebrequin, et sur lequel est articulée au moins une bielle avec un piston, le piston étant mobile dans un cylindre couvert par une culasse, et dont le dispositif d'injection de carburant comporte au moins une pompe à haute pression débitant le carburant ; cette pompe étant logée dans le carter de vilebrequin (3) et son côté haute pression se trouvant à proximité du cylindre, l'entraînement de la pompe se faisant par un arbre à cames (4) pour alimenter en carburant un accumulateur d'alimentation relié par au moins une soupape à au moins un injecteur,
caractérisé en ce que
- la soupape est une soupape de dosage (16) qui commande le débit de carburant vers l'injecteur (15) suivant les paramètres de fonctionnement respectifs,
- la pression régnant dans l'accumulateur d'alimentation (rampe commune) (11) est utilisée pour commander la pompe à haute pression (10) et,
- la pompe à haute pression (10) comprend un cylindre logeant un piston de pompe à arête inclinée et coopérant avec une tige de réglage (13) logée dans le carter de vilebrequin (3) pour commander le débit.

2. Dispositif d'injection de carburant selon la revendication 1,
caractérisé en ce que
la pompe à haute pression (10) est logée sans boîtier dans le carter de vilebrequin (3).

3. Dispositif d'injection de carburant selon l'une des revendications précédentes,
caractérisé en ce que
l'arbre à cames (4) comporte des cames (6a, 6b) pour actionner les soupapes de changement de gaz et ces cames sont entraînées à partir du vilebrequin (2) par un unique engrènement.

4. Dispositif d'injection de carburant selon l'une des revendications précédentes,
caractérisé en ce que
l'arbre à cames (4) comporte deux, trois ou plusieurs cames (7a, 7b, 7c) réparties à la périphérie de l'arbre à cames (4) pour entraîner la pompe à haute pression (10).

5. Dispositif d'injection de carburant selon l'une des revendications précédentes,
caractérisé par
deux ou plusieurs pompes à haute pression (10) réparties le long du moteur à combustion interne (1).

6. Dispositif d'injection de carburant selon l'une des revendications précédentes,
caractérisé en ce que
l'accumulateur d'alimentation (11) s'étend le long d'au moins une rangée de cylindres du moteur à combustion interne (1).

7. Dispositif d'injection de carburant selon l'une des revendications précédentes,
caractérisé en ce que
l'accumulateur d'alimentation (11) est relié à la sortie de haute pression de la pompe à haute pression (10) par une courte conduite de pression (12) et, la ou les pompes à haute pression (10) comportent chacune une soupape de retenue de pression.

8. Dispositif d'injection de carburant selon l'une des revendications précédentes,
caractérisé en ce que
l'accumulateur d'alimentation (11) est porté par deux ou plusieurs pompes à haute pression (10).

9. Dispositif d'injection de carburant selon l'une des revendications précédentes,
caractérisé en ce que
l'accumulateur d'alimentation (11) est intégré dans la culasse (3a) du moteur à combustion interne (1).

10. Dispositif d'injection de carburant selon l'une des revendications précédentes,
caractérisé en ce que
la soupape de dosage (16) est montée sur l'accumulateur d'alimentation (11).

11. Dispositif d'injection de carburant selon l'une des revendications précédentes,
caractérisé en ce que
la soupape de dosage (16) équipe l'injecteur (15, 15').

12. Dispositif d'injection de carburant selon l'une des revendications précédentes,
caractérisé en ce que
la pression régnant dans l'accumulateur d'alimentation (11) agit par une transmission hydraulique et/ou électrique sur une installation d'actionnement (19), qui actionne sur la ou les arêtes inclinées (17) de la ou des pompes à haute pression (10) par l'intermédiaire de la tige de réglage (13).

13. Dispositif d'injection de carburant selon l'une des revendications précédentes,
caractérisé en ce que
l'installation d'actionnement (19) est prévue sur la face frontale du moteur à combustion interne (1), notamment à la place d'un régulateur de vitesse de rotation.

14. Dispositif d'injection de carburant selon l'une des revendications précédentes,
caractérisé en ce que
l'installation d'actionnement ou de réglage (19') est logée dans une ouverture du carter de vilebrequin (3) à la place d'un élément de pompe d'injection .
